# EUROPÄISCHE PATENTSCHRIFT

(11) **EP 0 889 282 B1**
(45) Veröffentlichungstag und Bekanntmachung des Hinweises auf die Patenterteilung: **16.08.2006**
(21) Anmeldenummer: 98112005.8
(22) Anmeldetag: 30.06.1998
(51) Int. Cl.: F21V 8/00, B60Q 1/04

(54) **Fahrzeugscheinwerfer**
Vehicle headlights
Projecteur de véhicule

(30) Priorität: 03.07.1997 DE 19728446
(43) Veröffentlichungstag der Anmeldung: 07.01.1999
(73) Patentinhaber: Hella KGaA Hueck & Co., 59552 Lippstadt (DE)
(72) Erfinder: Brummel, Reinhold, 59609 Anröchte (DE); Hilsenbeck, Thomas, 59597 Erwitte (DE); Mazziotti, Antonio, 59556 Lippstadt (DE); Mohsakowski, Klaus, 59558 Lippstadt (DE)

(56) Entgegenhaltungen:
- DE-A- 2 939 275
- DE-A- 3 833 316
- FR-A- 2 421 337
- FR-A- 2 539 486

## Beschreibung

Die Erfindung betrifft einen Fahrzeugscheinwerfer nach dem Oberbegriff des Patentanspruchs 1.

Die Erfindung betrifft weiterhin ein Verfahren zur Montage eines Fahrzeugscheinwerfers nach dem Oberbegriff des Patentanspruchs 6.

Aus der DE 40 01 967 C1 und der DE 41 28 534 C1 ist jeweils ein Kraftfahrzeugscheinwerfer bekannt, bei dem Reflektor und Abdeckscheibe miteinander verklebt sind. Der Rahmen wird über die Abdeckscheibe geschoben, die einen nach außen aufgebogenen Rand als Anschlag aufweisen muss. Rahmen und Abdeckscheibe mit Reflektor werden dann in das Gehäuse eingesetzt, wobei der Rahmen mit dem Gehäuse verschraubt wird. Hierzu wird zum einen ein quer zur optischen Achse relativ breiter Rahmen benötigt und zum anderen kann beim Auswechseln einer im Reflektor angeordneten Lampe die Abdeckscheibe aus dem Rahmen herausrutschen und beschädigt werden.

Aus der FR-A-2 539 486 ist ein gattungsgemäßer Fahrzeugscheinwerfer mit einem Gehäuse, einem Reflektor, einer mit dem Reflektor verbundenen Abdeckscheibe sowie einem Rahmen zur Befestigung der Abdeckscheibe und des Reflektors am Gehäuse bekannt. Der Reflektor, die Abdeckscheibe und der Rahmen sind fest miteinander verklebt und bilden einen das Gehäuse abschließenden Einsatz. Nachteilig an dem bekannten Fahrzeugscheinwerfer ist jedoch, dass der Klebstoff in einem zweistufigen Verfahren aufgebracht wird, wobei zum ersten ein Rand des Reflektors an den mit einer ersten Klebstoffschicht überzogenen Rahmen eingelegt und zum zweiten ein Kranz der Abdeckscheibe über eine zweite Klebstoffschicht, die auf einer der ersten Klebstoffschicht abgewandten Seite des Randes des Reflektors angeordnet ist, mit dem Reflektor bzw. dem Rahmen verbunden wird. Die Montage ist daher relativ aufwändig. Die FR-A-2539486 ist auch gattungsbildend für das Verfahren von Anspruch 6.

Aus der FR-A-2 421 337 ist ein Fahrzeugscheinwerfer bekannt, bei dem ein Reflektor und eine Abdeckscheibe mittels eines elastischen Rahmens an einem Gehäuse gehalten sind. Eine stoffschlüssige Verbindung zwischen dem Rahmen, dem Reflektor und der Abdeckscheibe ist nicht vorgesehen.

Aufgabe der vorliegenden Erfindung ist es daher, den Fahrzeugscheinwerfer so zu gestalten, dass der Rahmen quer zur optischen Achse nur eine schmale sichtbare Stirnfläche aufweist und leicht und sicher zu montieren ist.

Die Aufgabe wird wird durch die Merkmale des Patentanspruchs 1 gelöst.

Durch die feste Verbindung von Reflektor, Abdeckscheibe und Rahmen wird vorteilhaft erreicht, dass bei der Montage bzw. beim Auswechseln einer Lampe die Abdeckscheibe mit Reflektor nicht aus dem Rahmen herausrutschen kann. Dadurch, dass nur ein gemeinsamer Einsatz in das Gehäuse eingesetzt werden muss, ist eine einfache Montage möglich. Durch die feste Verbindung von Rahmen und Abdeckscheibe kann der quer zur optischen Achse sichtbare Rand des Rahmens bei gleicher Stabilität sehr schmal gehalten werden. Nach der Erfindung bilden Reflektor und Abdeckscheibe ein Klebebett, in das der Rahmen mit einem Rand hineinragt und mit Reflektor und Abdeckscheibe verklebt ist. Durch das Verkleben ist eine Platz sparende stabile Verbindung möglich.

Gemäß einer bevorzugten Ausführungsform der Erfindung ist der quer zur optischen Achse des Fahrzeugscheinwerfers angeordnete, der Abdeckscheibe zugewandte Rand des Rahmens als eine umlaufende Nut ausgebildet, die mit einem zum Gehäuse hin gerichteten umlaufenden Kranz der Abdeckscheibe korrespondiert. Der Reflektor weist zur Abdeckscheibe hin einen seitlich abragenden Rand auf, der innenseitig an dem umlaufenden Kranz der Abdeckscheibe anliegt. Die der Abdeckscheibe benachbarte Außenfläche der Reflektorwandung bildet mit der der Außenfläche zugewandten Innenfläche des umlaufenden Kranzes ein Klebebett, in das die Innenwandung der Nut des Rahmens eingreift und mit Reflektor und Abdeckscheibe verklebt ist.

Dadurch können Reflektor, Abdeckscheibe und Rahmen kostengünstig innerhalb einer umlaufenden Klebestelle verklebt werden. Ein separates Klebebett wird daher nicht benötigt. Quer zur optischen Achse ist praktisch nur die Außenwandung der stirnseitigen Nut des Rahmens sichtbar.

Weitere Aufgabe der Erfindung ist es, das Verfahren so zu verbessern, dass es einfacher und kostengünstiger durchgeführt werden kann.

Diese Aufgabe wird wird durch die Merkmale des Patentanspruchs 6 gelöst.

Durch das Verkleben von Reflektor, Abdeckscheibe und Rahmen entsteht ein einteiliger Einsatz, der nur einmal als Ganzes gegenüber dem Gehäuse auszurichten ist. Auch das Auswechseln von Lampen wird dadurch einfacher.

Gemäß der Erfindung wird der Reflektor mit einem seitlich abragenden Rand in einen umlaufenden Kranz der Abdeckscheibe eingesetzt. Dabei bilden der umlaufende Kranz der Abdeckscheibe und der dem umlaufenden Kranz der Abdeckscheibe benachbarte Bereich des Reflektors ein Klebebett, in das Klebstoff eingebracht und anschließend der Rahmen in Abstrahlrichtung über den Reflektor geschoben wird, so dass eine am Ende des Rahmens angeordnete Nut über den umlaufenden Kranz der Abdeckscheibe greift. Durch das Verkleben von Abdeckscheibe, Reflektor und Rahmen in einem gemeinsamen Klebebett kann auf ein separates Klebebett bzw. auf einen separaten Klebevorgang verzichtet werden.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine Seitenansicht eines Fahrzeugscheinwerfers, entlang der Linie I-I von Figur 3 geschnitten,
- Figur 2:: eine vergrößerte Darstellung der Einzelheit II von Figur 1,
- Figur 3:: eine Vorderansicht des Fahrzeugscheinwerfers von Figur 1,
- Figur 4:: eine Draufsicht auf den Fahrzeugscheinwerfer von Figur 1 entlang der Linie IV-IV von Figur 3 geschnitten und
- Figur 5:: eine Seitenansicht eines Rahmens im Halbschnitt.

Figur 1 zeigt einen Fahrzeugscheinwerfer (1), der im wesentlichen aus einem Gehäuse (2) und einem Einsatz (3) besteht. Der Einsatz besteht aus einem Reflektor (4), einer Abdeckscheibe (5) und einem Rahmen (6), die miteinander verbunden sind.

Der Fahrzeugscheinwerfer (1) ist als Zusatzscheinwerfer ausgebildet und kann an einem nicht dargestellten Kraftfahrzeug in hängender oder stehender Position angeordnet sein. Das Gehäuse (2) sowie der Reflektor (4) sind schalenförmig ausgebildet. Der Reflektor (4) weist an seinem der Abdeckscheibe (5) abgewandten rückwärtigen Ende (7) eine von rückwärts einsteckbare Lampe (8) auf. An seinem der Abdeckscheibe (5) zugewandten vorderen Ende (9) weist der Reflektor (4) einen seitlich nach außen von der optischen Achse (10) abragenden Rand (11) auf.

Die transparente Abdeckscheibe (5) weist einen umlaufenden zum Gehäuse (2) abgebogenen Kranz (12) auf. Der Kranz (12) weist zur optischen Achse (10) hin eine Innenfläche (13) auf, die etwa parallel zur optischen Achse (10) verläuft. Der Kranz (12) der Abdeckscheibe (5) und der abragende Rand (11) des Reflektors (4) sind so aufeinander abgestimmt, daß der Reflektor (4) mit seinem vorderen Ende (9) so in den Kranz (12) einsetzbar ist, daß das vordere Ende (9) gegen die dem Reflektor (4) zugewandte Rückseite (14) der Abdeckscheibe (5) und der Rand (11) des Reflektors (4) gegen die Innenfläche (13) des Kranzes (12) schlägt.

Zwischen Innenfläche (13) und einem benachbarten rückwärtigen Bereich des vorderen Endes (9) des Reflektors (4) wird ein Klebebett (15) gebildet.

Der Rahmen (6) weist an seinem der Abdeckscheibe (5) zugewandten Ende (16) einen Rand (17) auf, der auf der der optischen Achse (10) zugewandten Innenseite (18) des Rahmens (6) als umlaufende Nut (19), die über den Kranz (12) greift, ausgebildet ist. Die etwa parallel zur optischen Achse (10) verlaufende Innenwandung (20) der umlaufenden Nut (19) taucht in das Klebebett (15) und liegt mit ihrem freien Ende (21) auf den seitlich abragenden Rand (11) des Reflektors (4) auf.

Zur Montage wird der Reflektor (4) mit seinem seitlich abragenden Rand (11) in den Kranz (12) der Abdeckscheibe (5) eingesetzt. Anschließend wird Klebestoff (22) in Form einer sogenannten Kleberaupe in das Klebebett (15) eingebracht und der Rahmen (6) wird vom rückwärtigen Ende (7) des Reflektors (4) her über den Reflektor (4) so geschoben, daß die umlaufende Nut (19) des Rahmens (6) über den Kranz (12) greift und das freie Ende (21) der Innenwandung (20) auf den seitlichen abragenden Rand (11) des Reflektors (4) aufliegt.

Nach dem Aushärten des Klebstoffs (22) wird der Einsatz (3) mit der Lampe (8) bestückt und in das Gehäuse (2) eingesetzt.

## Patentansprüche

1. Fahrzeugscheinwerfer, insbesondere als Kfz-Zusatzscheinwerfer, bestehend aus einem Gehäuse (2), einem Reflektor (4), einer mit dem Reflektor (4) verbundenen Abdeckscheibe (5) und einem Rahmen (6) zur Befestigung von der Abdeckscheibe (5) und dem Reflektor (4) an dem Gehäuse (2), wobei der Reflektor (4), die Abdeckscheibe (5) und der Rahmen (6) fest miteinander verklebt sind und einen das Gehäuse (2) abschließenden Einsatz (3) bilden, **dadurch gekennzeichnet, dass** der Reflektor (4) und die Abdeckscheibe (5) ein Klebebett (15) bilden, in das der Rahmen (6) mit einem Rand (17) hineinragt.

2. Fahrzeugscheinwerfer nach Anspruch 1, **dadurch gekennzeichnet, dass** der Rand (17) des Rahmens (6) als eine umlaufende Nut (19) ausgebildet ist.

3. Fahrzeugscheinwerfer nach Anspruch 2, **dadurch gekennzeichnet, dass** die Abdeckscheibe (5) einen umlaufenden Kranz (12) aufweist, der mit der Nut (19) des Rahmens (6) korrespondiert.

4. Fahrzeugscheinwerfer nach Anspruch 3, **dadurch gekennzeichnet, dass** der Reflektor (4) einen seitlich abragenden Rand (11) aufweist, der innenseitig an dem umlaufenden Kranz (12) anliegt.

5. Fahrzeugscheinwerfer nach Anspruch 4, **dadurch gekennzeichnet, dass** der Rahmen (6) auf dem seitlich abragenden Rand (11) des Reflektors (4) aufliegt.

6. Verfahren zur Montage eines Fahrzeugscheinwerfers, bestehend aus einem Gehäuse (2), einem Reflektor (4), einer Abdeckscheibe (5) und einem den Reflektor (4) und die Abdeckscheibe (5) mit dem Gehäuse (2) verbindenden Rahmen (6), wobei der Reflektor (4), die Abdeckscheibe (5) und der Rahmen (6) miteinander zu einem Einsatz (3) verklebt werden, der lösbar mit dem Gehäuse (2) verbunden wird, **dadurch gekennzeichnet, dass** der Reflektor (4) mit einem seitlich abragenden Rand (17) in einem umlaufenden Kranz (12) der Abdeckscheibe (5) eingesetzt, Klebstoff (22) in ein vom umlaufenden Rand (17) und einem benachbarten Bereich des Reflektors (4) gebildetes Klebebett (15) eingebracht und anschließend der Rahmen (6) in Abstrahlrichtung über den Reflektor (4) geschoben wird, so dass eine an einem Ende des Rahmens (6) angeordnete Nut (19) über den umlaufenden Kranz (12) der Abdeckscheibe (5) greift.

7. Verfahren nach Anspruch 6, **dadurch gekennzeichnet, dass** der Rahmen (6) mit seinem freien Ende (21) einer Innenwandung (20) auf den seitlich abragenden Rand (11) des Reflektors (4) aufgesetzt wird.

## Claims

1. Vehicle headlamp, in particular in the form of an auxiliary headlamp, consisting of a housing (2), a reflector (4), a cover plate (5) connected to the reflector (4) and a frame (6) for fastening the cover plate (5) and the reflector (4) to the housing (2), the reflector (4), the cover plate (5) and the frame (6) being firmly bonded together and forming an insert (3) sealing the housing (2), **characterised in that** the reflector (4) and the cover plate (5) form an adhesive bed (15) into which the frame (6) projects by means of one edge (17).

2. Vehicle headlamp according to claim 1, **characterised in that** the edge (17) of the frame (6) is designed as a circumferential groove (19).

3. Vehicle headlamp according to claim 2, **characterised in that** the cover plate (5) has a circumferential rim (12) which corresponds to the groove (19) of the frame (6).

4. Vehicle headlamp according to claim 3, **characterised in that** the reflector (4) has a laterally projecting edge (11) which bears against the inside of the circumferential rim (12).

5. Vehicle headlamp according to claim 4, **characterised in that** the frame (6) rests on the laterally projecting edge (11) of the reflector (4).

6. Method of mounting a vehicle headlamp consisting of a housing (2), a reflector (4), a cover plate (5) and a frame (6) connecting the reflector (4) and the cover plate (5) to the housing (2), the reflector (4), the cover plate (5) and the frame being bonded together to form an insert (3) releasably connected to the housing (2), **characterised in that** the reflector (4) is inserted by means of a laterally projecting edge (17) into a circumferential rim (12) of the cover plate (5), adhesive (22) is introduced into an adhesive bed (15) formed by the circumferential edge (17) and an adjacent region of the reflector (4) and then the frame (6) is slipped over the reflector (4) in the beam direction so that a groove (19) arranged at one end of the frame (6) engages over the circumferential rim (12) of the cover plate (5).

7. Method according to claim 6, **characterised in that** the frame (6) is placed by means of the free end (21) of an inner wall (20) on the laterally projecting edge (11) of the reflector (4).

## Revendications

1. Projecteur de véhicule, en particulier projecteur complémentaire pour véhicule automobile, composé d'un boîtier (2), d'un réflecteur (4), d'une vitre de protection (5) raccordée au réflecteur (4) et d'un cadre (6) pour la fixation de la vitre de protection (5) et du réflecteur (4) sur le boîtier (2), le réflecteur (4), la vitre de protection (5) et le cadre (6) étant fixement assemblés par collage et formant une garniture (3) obturant le boîtier (2), **caractérisé en ce que** le réflecteur (4) et la vitre de protection (5) forment un logement à colle (15) dans lequel le cadre fait saillie (6) par un bord (17).

2. Projecteur de véhicule selon la revendication 1, **caractérisé en ce que** le bord (17) du cadre (6) est conformé comme une rainure (19) circonférentielle.

3. Projecteur de véhicule selon la revendication 2, **caractérisé en ce que** la vitre de protection (5) présente une couronne (12) circonférentielle correspondant à la rainure (19) du cadre (6).

4. Projecteur de véhicule selon la revendication 3, **caractérisé en ce que** le réflecteur (4) présente un bord (11) en saillie latérale, reposant intérieurement contre la roue circonférentielle (12).

5. Projecteur de véhicule selon la revendication 4, **caractérisé en ce que** le cadre (6) repose contre le bord (11) en saillie latérale du réflecteur (4).

6. Procédé de montage d'un projecteur de véhicule composé d'un boîtier (2), d'un réflecteur (4), d'une vitre de protection (5) raccordée au réflecteur (4) et d'un cadre (6) reliant le réflecteur (4) et la vitre de protection (5) au boîtier (2), le réflecteur (4), la vitre de protection (5) et le cadre (6) formant ensemble une garniture (3) par collage, laquelle est raccordée de manière amovible au boîtier (2), **caractérisé en ce que** le réflecteur (4) est mis en place par un bord (17) dépassant latéralement dans une couronne (12) circonférentielle de la vitre de protection (5), de l'adhésif (22) est appliqué dans un logement à colle (15) formé par le bord (17) circonférentiel et une zone contiguë du réflecteur (4), et **en ce que** le cadre (6) est ensuite poussé sur le réflecteur (4) dans le sens de rayonnement, de manière à permettre l'engagement d'une rainure (19) disposée à l'extrémité du cadre (6) sur la couronne circonférentielle (12) de la vitre de protection (5).

7. Procédé selon la revendication 6, **caractérisé en ce que** le cadre (6) est appliqué par l'extrémité libre (21) d'une paroi intérieure (20) sur le bord (11) en saillie latérale du réflecteur (4).
